# EUROPÄISCHE PATENTSCHRIFT

(11) **EP 0 716 821 B1**
(45) Veröffentlichungstag und Bekanntmachung des Hinweises auf die Patenterteilung: **09.02.2000**
(21) Anmeldenummer: 95117626.2
(22) Anmeldetag: 09.11.1995
(51) Int. Cl.: A46B 9/04

(54) **Bürste für die Zahn- und Körperpflege**
Toothbrush
Brosse à dents

(30) Priorität: 16.12.1994 DE 4444926
(43) Veröffentlichungstag der Anmeldung: 19.06.1996
(73) Patentinhaber: CORONET-WERKE GmbH, 69479 Wald-Michelbach (DE)
(72) Erfinder: Weihrauch, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 596 633
- DE-A- 4 425 231
- FR-A- 2 068 101
- FR-A- 2 587 183
- US-A- 4 672 706

## Beschreibung

Die Erfindung betrifft eine Bürste für die Zahn- und Körperpflege, bestehend aus einem Borstenträger und an diesem befestigten Borstenbündeln, wobei die Enden der Borsten benachbarter Bündel in wenigstens zwei verschiedenen, zur Borstenerstreckung senkrechten Ebenen liegen.

Für die Wirksamkeit von Zahnbürsten sind eine Vielzahl von Faktoren maßgeblich. Sie reichen von rein geometrischen Abmessungen, wie Borstendurchmesser, Borstenlänge und Fläche des Borstenfeldes, über die Borstendichte, das Borstenmaterial, die Festigkeitseigenschaften, wie Biegefähigkeit und Wiederaufrichtvermögen, bis zur Anordnung der Borsten innerhalb des Borstenbesatzes.

Es ist bereits frühzeitig erkannt worden, daß eine ausschießlich ebene Arbeitsfläche, d.h. eine die Borstenenden umfassende ebene Hüllfläche zu einer unzureichenden Reinigung, insbesondere in den Zahnzwischenräumen führt, da sich die Borsten bei der Putzbewegung im wesentlichen in der gleichen Richtung, nämlich entgegen der Bewegungsrichtung, umlegen und nicht ausreichend in die Zahnzwischenräume eindringen. Ähnliche Problemzonen sind die Zahnhälse im Bereich des Übergangs zur Gingiva. Problematisch ist ferner, daß das Gebiß an der Zahnaußenseite im Frontzahnbereich konkav, an der Innenseite hingegen konvex gewölbt ist, so daß insbesondere die Reinigung der Innenseite der Frontzähne kaum effektiv möglich ist.

Auch der einzelne Zahn weist außen- und innenseitig unterschiedliche Krümmungen auf und schließlich ist im Backenzahnbereich die Kaufläche wiederum anders gestaltet als die Zahnaußen- oder Innenfläche. Die unzulängliche Reinigungswirkung der vorgenannten Zahnbürsten mit ebener Arbeitsfläche und dichtem Borstenbesatz beruht im wesentlichen auf der Abstützung der Borsten untereinander mit der Folge der Auslenkung der Borsten jeweils entgegen der Bewegungsrichtung, und der unzulänglichen Anpassung der Arbeitsfläche an die unterschiedlichen Gebiß- bzw Zahnkonturen.

Dem soll beispielsweise dadurch Abhilfe geschaffen werden, daß die Borstenbündel unterschiedliche Länge (FR-A-2 587 183) und/oder unterschiedliche Winkelstellung aufweisen. So ist es bekannt (US 4 010 509) die in der mittleren Längserstreckung des Borstenträgers angeordneten Borstenbündel kürzer zu gestalten als die beiderseits im Randbereich angeordneten Bündel, die zudem winklig angestellt sind. Hinsichtlich der Auslenkung der Borsten gilt hier jedoch für das einzelne Bündel das gleiche, wie bei der zuvor genannten Zahnbürste. Die Bündel gleicher Länge weichen in der Regel wiederum in einer Richtung, nämlich entgegen der Bewegungsrichtung aus.

Ähnliches gilt für eine andere bekannte Zahnbürste (US 3 722 020), bei der die Enden der Borstenbündel in insgesamt drei Arbeitsebenen liegen, deren Niveau von der Mittellängsachse nach außen ansteigt. Hiermit soll eine im wesentlichen konvexe Wirkungsfläche erreicht werden, die jedoch allenfalls für die Zahnaußenseite im Frontzahnbereich günstig ist.

Bei einer anderen bekannten Ausführung (US 4 979 782) sind die Borsten jedes Bündels unterschiedlich lang und bilden eine konkave oder konvexe Wirkungsfläche und können schließlich auch die Bündel untereinander zwei verschiedene Längen aufweisen, indem sie im vorderen Bereich der Bürste länger sind als im rückwärtigen Bereich. Weiterhin ist es bekannt (EP 0 449 655) Borstenbündel mit unterschiedlichem Bündeldurchmesser und unterschiedlicher Länge gruppenweise anzuordnen, wobei die Wirkflächen der Borstenenden in zwei verschiedenen Ebenen liegen, die im wesentlichen senkrecht zur Längserstreckung des Borstenträgers verlaufen. Die kürzeren Bündel können zwangsläufig nur in einer Bewegungsrichtung wirksam sein, wenn sie nämlich in Bewegungsrichtung vor den längeren Bündeln liegen. Bei der entgegengesetzten Bewegung werden sie durch die sich umlegenden längeren Bündel übergriffen und damit wirkungslos.

Schließlich ist es bekannt (EP 0 471 312) innerhalb eines Bündels Borsten unterschiedlicher Länge vorzusehen. Diese Maßnahme dient jedoch dazu, an den Borstenenden Verdickungen vorsehen zu können, ohne daß sich das Bündel aufspreizt, was dann, wenn die Verdickungen in einer Ebene liegen zwangsläufig der Fall wäre. Auch hier stützen sich die Borsten über die Verdickungen aneinander ab und wird folglich das gesamte Bündel beim Reinigen ausgelenkt.

Bei einer bekannten Zahnbürste, die den Oberbegriff des Anspruchs 1 bildet (US-A-4 672 706) sind die Borstenbündel unterschiedlich lang und sind die Bündel vergleichsweise eng angeordnet. Auf einer Fläche von 6,4mm² sitzt ein Bündel. Hiermit wird bereits eine gute Reinigungswirkung erzielt und können die Bündel aufgrund ihrer unterschiedlichen Länge auch der Zahnkontur gut folgen.

Aufgrund der bei Zahnbürsten geforderten extrem hohen Dichte der Borsten bei möglichst geringem Durchmesser gilt für alle bekannten Ausführungsformen, daß innerhalb des einzelnen Bündels die gegenseitige Abstützung der Borsten ein ausreichend individuelles Ausweichen beim Reinigen verhindert.

Daran ändern auch nichts die verschiedenen zahnmedizinisch empfohlenen Putztechniken, z.B. von Rot (Gingiva) auf Weiß (Zahn) oder das bei mechanisch angetriebenen Zahnbürsten bekannte Oszillieren. Im Gegenteil werden in der Dentalforschung Attachment-Verluste (Zahnfleischhaftungsverluste), wie auch Schädigungen des Zahns selbst beobachtet, die auf zu starken Bürstdruck zurückzuführen sind. Ein solcher hoher Bürstdruck tritt zwangsläufig auf, wenn der Benutzer sich bemüht, eine Bürstwirkung auch auf schwer zugängliche Bereiche auszuüben.

Der Erfindung liegt deshalb die Aufgabe zugrunde, bei einer Bürste gemäß dem Oberbegriff des Anspruchs 1 (US-A-4 672 706) eine Anordnung vorzuschlagen, die eine optimale Anpassung der Wirkfläche der Borstenbündel an die gegebenen Gebiß- und Zahnkonturen ermöglicht, und zwar unabhängig von der jeweils angewandten Bürsttechnik.

Diese Aufgabe wird erfindungsgemäß dadurch gelöst, daß auf einer Borstenträgerfläche von höchstens 6mm² mindestens zwei Borstenbündel angeordnet sind, deren Enden in den wenigstens zwei verschiedenen Ebenen liegen.

Durch die Anordnung von wenigstens zwei Borstenbündeln auf einer Fläche von höchstens 6mm² ist zunächst die Möglichkeit geschaffen, die durch die Enden jedes Borstenbündels gegebenen Wirkflächen zu minimalisieren. Die gesamte Arbeitsfläche des Borstenbesatzes ist also in kleinstmögliche Flächenelemente bei gleichwohl dichter Anordnung derselben aufgegliedert, so daß die Bündel an der Gebißkontur eine unterschiedliche Eindringtiefe besitzen, andererseits wird die Abstützung der Borsten untereinander reduziert, so daß sie sich vorgegebenen Krümmungen besser anpassen bzw. längere Borsten leichter ausweichen und die kürzeren Borsten besser zur Wirkung kommen.

In einer bevorzugten Ausführungsform liegen die Enden der Borsten von drei benachbarten Bündeln in drei verschiedenen Ebenen.

Dabei können die Enden der Borsten eines Bündels auf konzentrischen Ebenen liegen, stattdessen können die Ebenen gleichen Niveaus mehrere Bündel sich längs oder quer zum Borstenträger erstrecken. Auch kann die Ausrichtung dieser Ebenen in der Längserstreckung des Borstenträgers variieren.

Gemäß einem weiteren Ausführungsbeispiel ist vorgesehen, daß die Enden der Borsten eines einzelnen Bündels in den wenigstens zwei verschiedenen Ebenen liegen. Durch diese Maßnahme läßt sich eine Konturierung der Arbeitsfläche in kleinste Wirkflächen unterschiedlichem Niveaus aufteilen.

In weiterhin bevorzugter Ausführung ist vorgesehen, daß die Borsten, deren Enden in der gleichen Ebene liegen, einen untereinander gleichen, jedoch von denjenigen der Borsten, deren Enden in einer anderen Ebene liegen, verschiedene Durchmesser aufweisen.

Auf diese Weise läßt sich die Steifigkeit der Borsten, deren Enden in einer gemeinsamen Wirkfläche liegen, anders gestalten als diejenige der Borsten, deren Enden in einer anderen Ebene angeordnet sind.

Schließlich kann vorgesehen sein, daß die Borsten, deren Enden in einer Ebene liegen, von denjenigen der Borsten, deren Enden in einer anderen Ebene liegen, abweichende Eigenschaften, z.B. Werkstoff, Oberfläche, Farbe etc. aufweisen.

Nachstehend ist die Erfindung anhand einiger in der Zeichnung wiedergegebener Ausführungsbeispiele beschrieben. In der Zeichnung zeigen:
- Figur 1a:: eine schematische, abgebrochene Ansicht einer Zahnbürste herkömmlicher Art in der Ausgangslage;
- Figur 1b:: die Zahnbürste gemäß Fig. 1a in der Gebrauchslage;
- Figur 2a:: eine der Fig. 1a entsprechende Ansicht einer ersten Ausführungsform der Erfindung;
- Figur 2b:: die Ausführungsform nach Fig. 2a in der Gebrauchslage beim Reinigen der Gebißaußenseite;
- Figur 2c:: die Ausführungsform nach Fig. 2a bei der Reinigung der Gebißinnenseite;
- Figur 2d:: die Ausführungsform nach Fig. 2a beim Reinigen der Kauflächen;
- Figur 3a:: eine schematische Ansicht einer zweiten Ausführungsform in der Ausgangslage;
- Figur 3b:: die Ausführungsform nach Fig. 3a in einer Gebrauchslage;
- Figur 4a:: ein einzelnes, herkömmliches Borstenbündel;
- Figur 4b:: eine erste Ausführungsform eines Bündels mit gestuften Borsten;
- Figur 4c:: eine zweite Ausführungsform eines Bündels mit gestuften Borsten;
- Figur 4d:: eine dritte Ausführungsform eines Bündels mit gestuften Borsten;
- Figur 5a:: zwei benachbarte Borstenbündel mit gestufter Arbeitsfläche;
- Figur 5b:: drei benachbarte Borstenbündel mit gestufter Arbeitsfläche;
- Figur 6a:: einer der Figur 5b entsprechende Ausführungsform mit unterschiedlichen Borsten;
- Figur 6b:: eine der Figur 5a entsprechende Ausführungsform mit verschiedenen Borsten und
- Figur 7:: die geometrische Abmessung eines Teilbereichs des Borstenbesatzes einer Zahnbürste.

Zunächst wird auf Fig. 7 eingegangen, die einen Ausschnitt aus einem Borstenträger mit Borstenbesatz zeigt. Auf einer Fläche von 6cm² sind 25 Borstenbündel mit einem Durchmesser von jeweils 0,6mm angeordnet, wobei die Bündel voneinander einen Abstand von gleichfalls 0,6mm aufweisen, so daß auf etwa 6mm² vier Bündel angeordnet sind. Eine solche Anordnung läßt sich bei Optimierung modernster Fertigungstechnologien verwirklichen.

Figur 1a zeigt einen Ausschnitt einer nach dieser Fertigungstechnologie hergestellten Zahnbürste mit herkömmlicher Borsten- bzw. Bündelanordnung. Sie besteht aus einem Borstenträger 1 und Bündeln 2, die jeweils aus mehreren Borsten 3 gebildet sind. Die Borstenbündel 2 weisen gleiche Länge auf, so daß ihre Enden auf einer ebenen Hüllfläche liegen, die die Arbeitsfläche 4 bildet.

In Figur 1b ist schematisch ein Gebiß im Frontzahnbereich mit den Frontzähnen 5 und dem ersten an dem Frontzahnbereich anschließenden Backenzahn 6 gezeigt. Beim Ausführen der Reinigungsbewegung legen sich die Borstenbündel 2 an ihren Enden entgegen der Bewegungsrichtung um, wie dies bei dem am weitesten links gezeigten Borstenbündel 2 erkennbar ist. Dazwischen spreizen sich die Borstenbündel auf, ohne jedoch mit ihren Enden eine nennenswerte Wirkung zu entfalten, während die weiter rechts gezeigten Borstenbündel 2 ohne jede Wirkung bleiben. Insbesondere ist erkennbar, daß die Borsten nicht bzw. nur höchst unzureichend in die Zahnzwischenräume eindringen.

Figur 2a zeigt eine Zahnbürste gemäß der Erfindung, bei der am Borstenträger 7 wiederum Borstenbündel 8 in der in Fig. 7 gezeigten Anordnung befestigt sind. Die Borsten 9 jedes Bündels 8 bzw. Gruppen von Borsten sind unterschiedlich lang, so daß sie mit ihren Enden beim gezeigten Ausführungsbeispiel in drei gestuften Wirkebenen 10, 11 bzw. 12 liegen.

In Figur 2b ist die Zahnbürste gemäß Fig. 2a in einer der üblichen Gebrauchslagen beim Reinigen der Zähne an der Gebißaußenseite gezeigt. Es sind wiederum die Frontzähne 5 und der erste Backenzahn 6 erkennbar. Beim Andruck der Borsten weichen diese unter der Reinigungsbewegung in wesentlich vielfältigerer Weise aus, wie dies bei einem Vergleich der Figuren 1b und 2b deutlich wird. Während sich das links liegende Borstenbündel vollständig nach einer Richtung abbiegt (entgegen der Bewegungsrichtung), dabei aber aufgrund der gestuften Wirkflächen der einzelnen Borsten des Bündels sich der Außenkontur des Zahns anlegt, weichen bei den anderen Bündel die Borsten jedes Bündels nach verschiedenen Richtungen aus und dringen dadurch wiederum teilweise in die Zahnzwischenräume einwandfrei ein, während andere Borsten des gleichen Bündels oder die Borsten des benachbarten Bündels an den Zahnflächen wirksam werden. Gleiches gilt bei der Reinigung der Innenseite der Zähne, wie dies in Figur 2c erkennbar ist. Die Borsten passen sich daher in optimaler Weise der Kontur der zu reinigenden Flächen einschließlich der Zahnzwischenräume an. Die gleiche optimale Anpassung ergibt sich, wie Figur 2d zeigt, an den Kauflächen.

Bei dem Ausführungsbeispiel gemäß Figur 3a weist jedes Bündel 10 zentrale Borsten 11 auf, deren Enden auf einer Wirkfläche 12 liegen, sowie beiderseits der Borsten 11 angeordnete Gruppen von Borsten 12 und 13 auf, deren Enden wiederum in zwei verschiedenen Wirkflächen 15, 16 liegen. Die Wirkung einer solchen Ausführung ist aus Figur 3b ersichtlich.

Figur 4a zeigt ein einzelnes Borstenbündel 2 entsprechend der Ausführungsform gemäß Figur la. Die Borsten 3 eines solchen Bündels 2, das im wesentlichen die angedeutete Kreisform aufweist, besitzen gleiche Länge.

In Figur 4b ist ein einzelnes Borstenbündel 8 entsprechend der Ausführungsform gemäß Figur 2a bis d gezeigt. Die Enden der Borsten eines solchen Bündels 8 sind in drei Ebenen quer zur Bündelerstreckung gestuft. Neben einem Segment mit Bündeln 17 größter Länge befindet sich ein Segment mit Bündeln 18 mittlerer Länge und daneben ein Segment mit Bündeln 19 kleinster Länge. Figur 4c zeigt eine ringförmige Stufung der Wirkflächen der Borsten eines Bündels 20, nämlich mit einer äußeren Gruppe von Borsten 21 kürzester Länge, einer mittleren Gruppe von Borsten 22 mittlerer Länge und einer zentralen Gruppe mit Borsten 23 größter Länge.

Bei dem Ausführungsbeispiel gemäß Figur 4d ist an einem Borstenbündel 24 die umgekehrte Anordnung vorgesehen. Dieses weist also eine zentrale Gruppe von Borsten 25 kleinster Länge, eine diese konzentrisch umgebende Gruppe von Borsten 26 mittlerer Länge und eine äußere Gruppe von Borsten 27 größter Länge auf.

Statt der Stufung der Wirkflächen eines einzelnen Bündels kann bei der Anordnung gemäß Figur 7 auch die Wirkfläche benachbarter Bündel auf unterschiedlichen Niveaus liegen.

So zeigt Figur 5a zwei benachbarte Bündel 28, 29, deren Querschnitt kreissegmentförmig ist, wobei die Borsten des Bündels 28 eine größere Länge aufweisen als die des Bündels 29. Bei dem Ausführungsbeispiel gemäß Figur 5b sind drei im Querschnitt kreisförmige Bündel in der Anordnung gemäß Figur 7 unterschiedlich lang ausgebildet, wobei das Bündel 30 Borsten größter Länge, das Bündel 31 Borsten mittlerer Länge und das Bündel 32 Borsten kürzester Länge aufweist.

Eine weitere Gestaltungsmöglichkeit ergibt sich, wie in Figur 6a gezeigt, dadurch, daß die Borsten benachbarter Bündel 33, 34 und 35 verschiedenen Durchmesser aufweisen oder, wie in Figur 6b angedeutet, die Borsten benachbarter Bündel 36, 37 unterschiedliche Eigenschaften besitzen, z.B. aus unterschiedlichen Werkstoffen bestehen oder unterschiedliche Oberflächenbeschaffenheit besitzen.

## Patentansprüche

1. Bürste für die Zahn- und Körperpflege, bestehehend aus einem Borstenträger (7) und an diesem befestigten Borstenbündeln (8) ,wobei die Enden der Borsten (9) benachbarter Bündel in wenigstens zwei verschiedenen zur Borstenerstreckung senkrechten Ebenen liegen, dadurch gekennzeichnet, daß auf einer Borstenträgerfläche von höchstens 6mm² mindestens zwei Borstenbündel (8) angeordnet sind, deren Enden in den wenigstens zwei verschiedenen Ebenen (10, 11, 12) liegen.

2. Bürste nach Anspuch 1, dadurch gekennzeichnet, daß die Enden der Borsten von drei benachbarten Bündeln (33, 34,, 35) in drei verschiedenen Ebenen (10, 11, 12) liegen.

3. Bürste nach Anspruch 1, dadurch gekennzeichnet, daß die Enden der Borsten eines einzelnen Bündels (8) in den wenigstens zwei verschiedenen Ebenen liegen.

4. Bürste nach Anspruch 3, dadurch gekennzeichnet, daß die Enden der Borsten (21, 22, 23) eines Bündels (20) auf konzentrischen Ebenen liegen.

5. Bürste nach einem der Ansprüche 1 bis 4, dadurch gekennzeichnet, daß die Ebenen (10, 11, 12) gleichen Niveaus mehrerer Bündel sich längs oder quer zum Borstenträger erstrecken.

6. Bürste nach einem der Ansprüche 1 bis 5, dadurch gekennzeichnet, daß die Borsten, deren Enden in der gleichen Ebene liegen, einen untereinander gleichen, jedoch von denjenigen der Borsten, deren Enden in einer anderen Ebene liegen, verschiedenen Durchmesser aufweisen.

7. Bürste nach einem der Ansprüche 1 bis 6, dadurch gekennzeichnet, daß die Borsten, deren Enden in der gleichen Ebene liegen, unter sich gleiche, jedoch von denjenigen der Borsten, deren Enden in einer anderen Ebene liegen, abweichende Eigenschaften, z.B. Werkstoff, Oberfläche, Farbe etc. aufweisen.

## Claims

1. Brush for tooth and personal hygiene, comprising a bristle carrier (7) and bristle bundles (8) fixed thereto, the ends of the bristles (9) of adjacent bundles being in at least two different planes perpendicular to the bristle extension, characterized in that at least two bristle bundles (8) are placed on a bristle carrier surface of at the most 6 mm² and their ends are in at least two different planes (10, 11, 12).

2. Brush according to claim 1, characterized in that the ends of the bristles of three adjacent bundles (33, 34, 35) are in three different planes (10, 11, 12).

3. Brush according to claim 1, characterized in that the ends of the bristles of a single bundle (8) are located in at least two different planes.

4. Brush according to claim 3, characterized in that the ends of the bristles (21, 22, 23) of a bundle (20) are located on concentric planes.

5. Brush according to one of the claims 1 to 4, characterized in that the planes (10, 11, 12) of the same level of several bundles extend along or transversely to the bristle carrier.

6. Brush according to one of the claims 1 to 5, characterized in that the bristles, whose ends are located in the same plane, have a mutually identical diameter, but which differs from the diameters of the bristles, whose ends are located in another plane.

7. Brush according to one of the claims 1 to 6, characterized in that the bristles, whose ends are located in the same plane, have mutually identical characteristics, e.g. material, surface, colour, etc., but differing from those of the bristles, whose ends are located in another plane.

## Revendications

1. Brosse pour le soin des dents et du corps, comprenant un support de brosse (7) et des faisceaux de poils (8) fixés sur celui-ci, les extrémités des poils (9) de faisceaux voisins étant situées dans au moins deux plans différents perpendiculaires à la direction des poils, caractérisée en ce que sur une surface de support de brosse de 6 mm² au plus sont disposés au moins deux faisceaux de poils (8), dont les extrémités sont situées dans les au moins deux plans (10,11,12) différents.

2. Brosse selon la revendication 1, caractérisée en ce que les extrémités des poils de trois faisceaux (33,34,35) voisins sont situés dans trois plans (10,11,12) différents.

3. Brosse selon la revendication 1, caractérisée en ce que les extrémités des poils de chaque faisceau (8) sont situées dans les au moins deux plans différents.

4. Brosse selon la revendication 3, caractérisée en ce que les extrémités des poils (21,22,23) d'un faisceau (20) sont situées dans des plans concentriques.

5. Brosse selon l'une quelconque des revendications 1 à 4, caractérisée en ce que les plans (10,11,12) de même niveau de plusieurs faisceaux s'étendent longitudinalement ou transversalement par rapport au support de brosse.

6. Brosse selon l'une quelconque des revendications 1 à 5, caractérisée en ce que les poils dont les extrémités sont situées dans le même plan présentent un diamètre identique entre eux, mais différent de celui des poils dont les extrémités sont situées dans un autre plan.

7. Brosse selon l'une quelconque des revendications 1 à 6, caractérisée en ce que les poils dont les extrémités sont situées dans le même plan présentent des caractéristiques identiques entre eux, mais différentes de celles des poils dont les extrémités sont situées dans un autre plan, par exemple le matériau, la surface, la couleur etc .
